# EUROPÄISCHE PATENTSCHRIFT

(11) **EP 2 002 084 B1**
(45) Veröffentlichungstag und Bekanntmachung des Hinweises auf die Patenterteilung: **04.01.2012**
(21) Anmeldenummer: 06818881.2
(22) Anmeldetag: 28.11.2006
(51) Int. Cl.: F01C 21/08

(54) **ROTORPUMPE UND FLÜGEL FÜR EINE ROTORPUMPE**
ROTARY PUMP AND VANE FOR A ROTARY PUMP
POMPE À ROTOR ET AILETTE DESTINÉE À UNE POMPE À ROTOR

(30) Priorität: 31.03.2006 DE 102006016243
(43) Veröffentlichungstag der Anmeldung: 17.12.2008
(73) Patentinhaber: Joma-Polytec GmbH, 72411 Bodelshausen (DE)
(72) Erfinder: SCHNEIDER, Willi, 72411 Bodelshausen (DE); THOMA, Martin, 72585 Riederich (DE)
(74) Vertreter: Steimle, Josef
(86) Internationale Anmeldenummer: PCT/EP2006/011400
(87) Internationale Veröffentlichungsnummer: WO 2007/118504

(56) Entgegenhaltungen:
- DE-A1- 2 157 450
- DE-A1- 10 059 275
- DE-B3-102004 034 919
- DE-B3-102004 034 921
- DE-C- 898 348
- GB-A- 191 326 604

## Beschreibung

Die Erfindung betrifft einen Flügel für eine Rotorpumpe mit einem Pumpengehäuse und einem darin drehbar gelagerten Rotor, wobei der Flügel verschieblich im Rotor gelagert ist und mit seiner aus dem Rotor herausragenden, an einem Flügelkörper vorgesehenen Flügelspitze an einer Innenumfangsfläche des Pumpengehäuses anliegt, wobei die Flügelspitze ein separates Bauteil ist und den Flügelkörper in dessen Längsrichtung fortsetzt. Die Erfindung betrifft außerdem eine Rotorpumpe für einen derartigen Flügel.

Rotorpumpen mit Flügel, welche eine Fachwerkstruktur aufweisen, sind zum Beispiel aus der DE 10 2004 034 921 B3 und der DE 10 2004 034 925 B3 bekannt. Dabei verläuft die Längsachse des Fachwerks sowohl quer zur Längsachse des Flügels als auch in Breitenrichtung, das heißt parallel zur Drehachse des Rotors. Dabei hat sich gezeigt, dass in das Fachwerk eingedrungene Flüssigkeit, zum Beispiel Schmieröl, sich im Fachwerk ansammelt und dort akkumuliert.

Aus der DE 100 59 275 A1 ist eine Vakuumpumpe mit einem Gehäuse und einem Flügel bekannt, welcher Hohlräume aufweist. Die Herstellung dieses Flügels ist aufwändig.

Der Erfindung liegt die Aufgabe zugrunde, eine Rotorpumpe und/oder einen Flügel der eingangs genannten Art bereitzustellen, der leicht herstellbar ist und der hinsichtlich eindringendem Schmieröl unempfindlich ist.

Diese Aufgabe wird erfindungsgemäß mit einem Flügel gelöst, der die Merkmale des Anspruchs 1 aufweist.

Dies bedeutet, dass die Achse des Fachwerks, das heißt die Längsachse der Fachwerkkammern parallel zur Längsachse des Flügels verläuft. Hierdurch wird der Vorteil geschaffen, dass sich im Flügel befindende Flüssigkeit entlang der Fachwerkkammern in Richtung der Flügelspitzen geschleudert wird und sich nicht im Flügel ansammelt. Hierdurch wird auch eine einfache Möglichkeit der Schmierung des Pumpenraums geschaffen.

Bei einer Weiterbildung ist vorgesehen, dass das Fachwerk wenigstens eine interne Fachwand besitzt. Diese interne Fachwand erstreckt sich in Längsrichtung des Flügels und teilt diesen in mindestens zwei Fachwerkkammern auf, deren Längsachsen sich ebenfalls parallel zur Längsachse des Flügels erstrecken.

Dabei weist die Fachwand einen von 0° und von 90° abweichenden Winkel zu den externen Fachwänden oder Außenwänden des Flügels auf. Die interne Fachwand verläuft also quer oder schräg zu den Außenwänden. Die internen Fachwände sind so gelegt, dass Biegekräfte optimal abgestützt werden. Selbstverständlich können sich die internen oder ein Teil der internen Fachwände auch parallel zu den Außenwänden erstrecken.

Erfindungsgemäß ist der Flügelkörper ein Spritzgussteil. Dies bedeutet, dass der Flügelkörper aus Kunststoff besteht und zum Beispiel in einer Extrudiermaschine als Endlosstrang hergestellt wird.

Eine andere Variante der Erfindung sieht vor, dass der Flügelkörper ein Strangpresselement ist. Beim Stranggussteil ist der Flügelkörper zum Beispiel aus Aluminium hergestellt und verlässt ebenfalls als Endlosteil die Stranggießmaschine.

Derartige Herstellverfahren sind relativ preiswert und der Flügel kann mit einer hohen Genauigkeit hergestellt werden.

Mit Vorzug ist der Flügelkörper von einem Endlosprofil auf die gewünschte Länge ablängbar. Dies erfolgt zum Beispiel durch Sägen oder Schneiden mittels Laserstrahl oder Wasserstrahl.

Die Montage des Flügels erfolgt auf einfache Weise dadurch, dass die Flügelspitze am freien Ende des Flügelkörpers in das Fachwerk eingesteckt wird. Das Fachwerk dient also zur Aufnahme eines Teils der Flügelspitze, die auf diese Weise spielfrei und kraftschlüssig gehalten wird.

Hierfür weist bei einer bevorzugten Ausführungsform die Flügelspitze der Querschnittsform der oder den Kammern des Fachwerks entsprechende Einsteckzapfen auf. Selbstverständlich kann die Flügelspitze auch lediglich mit einem einzigen Einsteckzapfen versehen sein, der die sichere Befestigung der Flügelspitze am Flügelkörper gewährleistet.

Zur Gewichtsreduzierung ist vorgesehen, dass der oder die Einsteckzapfen hohl ausgebildet sind. Außerdem kann der Zapfen mit einer oder mehreren Abflussöffnungen versehen sein, über welche sich ansammelndes Schmieröl abfließt, wobei diese Abflussöffnungen bevorzugt nicht in den Saug- oder Druckraum ausmünden, sondern in die an der Flügelspitze seitlich anliegende Begrenzungswand.

Eine bevorzugte Ausführungsform sieht vor, dass wenigstens ein Einsteckzapfen an seiner in eine Kammer einzuführenden und an der Innenwand der Kammer anliegenden Außenfläche eine Einsenkung oder Ausnehmung aufweist. Diese Einsenkung oder Ausnehmung besitzt den Vorteil, dass das Gewicht weiter reduziert wird, dass aber auch die Einsenkung oder Ausnehmung zur Verankerung der Flügelspitze am Flügelkörper verwendet werden kann.

Dies erfolgt bei einem bevorzugten Ausführungsbeispiel erfindungsgemäß dadurch, dass der bei eingestecktem Zapfen der Einsenkung oder Ausnehmung gegenüberliegende Bereich der Kammer in die Einsenkung oder Ausnehmung hineinverformbar ist. Nachdem die Flügelspitze am Flügelkörper montiert worden ist und sich der Zapfen in der Fachwerkkammer befindet, wird der der Einsenkung oder Ausnehmung gegenüberliegende Bereich zum Beispiel mittels eines Presswerkzeugs derart verformt, dass Material des Flügelkörpers in die Einsenkung oder Ausnehmung verdrängt wird. Die Flügelspitze ist dann unverlierbar am Flügelkörper befestigt. Diese Befestigung ist formschlüssig und/oder kraftschlüssig.

Bei einer anderen Variante weist der bei eingestecktem Zapfen der Einsenkung oder Ausnehmung gegenüberliegende Bereich der Kammer ein in die Einsenkung oder Ausnehmung einrastbares Rastelement auf. Diese Variante besitzt den Vorteil, dass nach dem Einstecken des Zapfens in die Fachwerkkammer kein weiterer Arbeitsschritt erforderlich ist, da die Fixierung der Flügelspitze am Flügelkörper automatisch dadurch erfolgt, dass die beiden Bauteile miteinander verrasten. Dabei kann die Rastverbindung so gestaltet sein, dass die Flügelspitze auch wieder vom Flügelkörper gelöst werden kann, die Rastverbindung also eine lösbare Rastverbindung ist.

Erfindungsgemäß ist bei einer bevorzugten Ausführungsform das Rastelement ein Vorsprung oder ein elastischer Rasthaken, der von einem Lappen gebildet wird, der U-förmig ausgeschnitten und geringfügig in Richtung der Einsenkung vorsteht. Selbstverständlich können auch die Einsenkung oder Ausnehmung am Flügelkörper vorgesehen sein, wobei die Flügelspitze dann das Rastelement aufweist.

Die Einsenkung oder Ausnehmung sowie der gegenüber liegende Bereich können an der Längsbreitseite und/oder an der Längsschmalseite des Flügels vorgesehen sein, wobei die Längsbreitseite bevorzugt wird, da die Längsschmalseite eine Dichtfunktion besitzt und sich der Bereich eventuell als störend auswirkt.

Gemäß einem bevorzugten Ausführungsbeispiel können der Flügelkörper und/oder die Flügelspitze aus Metall, aus Keramik, aus Kunststoff oder einer Mischung hiervon bestehen. Es wird jeweils das geeignetste Material verwendet, welches zum einen gut abdichtet, zum anderen eine geringe Verschleißneigung besitzt und welches dennoch eine preiswerte und einfache Herstellung des Flügels erlaubt.

Bevorzugt ist der Flügelkörper einteilig aufgebaut und besitzt an seinen beiden freien Enden jeweils eine Flügelspitze. Die Länge des Flügels kann auf einfache Weise durch Einlegen von Distanzscheiben zwischen Flügelkörper und Flügelspitze eingestellt werden.

Die Erfindung betrifft auch eine Rotorpumpe mit einem Flügel, der die oben genannten Merkmale aufweist. Dabei ist die Rotorpumpe in bevorzugter Weise eine Vakuumpumpe.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine Explosionsdarstellung einer Rotorpumpe;
- Figur 2: einen Teil eines Flügels mit vom Flügelkörper abgezogener Flügelspitze;
- Figur 3: eine perspektivische Darstellung der Figur 2 mit einer anderen Blickrichtung; und
- Figur 4: einen Teil des Flügels teilweise aufgeschnitten.

In der Figur 1 ist mit dem Bezugszeichen 10 insgesamt eine als Vakuumpumpe ausgebildete Rotorpumpe bezeichnet, bei welcher das Gehäuse 12 ohne Gehäusedeckel dargestellt ist. Das Gehäuse 12 besitzt einen Sauganschluss 14, der in einen Innenraum 16 mündet. In diesem Innenraum 16 befindet sich ein insgesamt mit 18 bezeichneter Rotor, in welchem ein Flügel 20 orthogonal zur Drehachse 22 verschieblich gelagert ist. Der Rotor 18 durchgreift das Gehäuse 12, insbesondere einen Boden 26 des Innenraums 16 über eine Antriebsöffnung 28, so dass er von außen über einen rechteckförmigen Abschnitt 30 angetrieben werden kann.

Die Figur 2 zeigt einen Teil des Flügels 20, der von einem Flügelkörper 32 und zwei Flügelspitzen 34 aufgebaut ist. Der Flügelkörper 32 besitzt quer zu dessen Längsrichtung 36 eine Fachwerkstruktur mit einem Fachwerk 38, welches sich in Längsrichtung 36 innerhalb des Flügelkörpers 32 erstreckt. Das Fachwerk 38 weist innere Fachwände 40, 42 und 44 auf, die sich ebenfalls parallel zur Längsrichtung 36 erstrecken. Die Fachwände 40, 42 und 44 sind von externen Fachwänden oder Außenwänden 46 umgeben und bilden mit diesen Fachkammern 48.

Dabei erstreckt sich die Fachwand 40 parallel zur benachbarten Außenwand 46 und senkrecht zu den Breitseitenwänden des Flügelkörpers 32. Die Fachwand 42 verläuft schräg, das heißt sie steht unter einem von 0° beziehungsweise von 90° abweichenden Winkel zu den Außenwänden 46. Die beiden Fachwände 40 und 42 weisen gleichbleibende Wanddicken auf. Die Fachwand 44 besitzt eine sich verändernde Wanddicke, so dass eventuell auftretende, einseitig auf den Flügelkörper 32 einwirkende Kräfte optimal abgestützt werden können. Die in der Figur 2 dargestellten inneren Fachwände 40, 42 und 44 sollen nur beispielhaft verstanden werden.

Die Flügelspitze 34 weist drei Einsteckzapfen 50, 52 und 54 auf, welche in die Fachkammern 48 eingreifen. Die Figur 3 zeigt die Einsteckzapfen 50, 52 und 54 für ein regelmäßig ausgestaltetes Fachwerk 38. Die Einsteckzapfen 50, 52 und 54 sind hohl ausgeführt und setzen die Fachkammern 48 bis ans innere Ende der Flügelspitze 34 fort. Wie aus der Figur 2 ersichtlich, weist die Schmalseite 56 der Flügelspitze 34 eine Austrittsöffnung 58 auf, aus welcher eventuelles Schmier- oder Dichtöl, welches in den Fachkammern 48 gefördert wird, austreten kann.

Der Einsteckzapfen 54 ist an seiner, der Schmalseite des Flügelkörpers 32 zugewandten Seite mit einer Einsenkung 60 versehen, wobei diese Einsenkung 60 einem Bereich 62 an der die Schmalseite des Flügelkörpers 32 bildenden Außenwand 46 gegenüberliegt, wenn die Flügelspitze 34 in den Flügelkörper 32 eingesteckt ist. Der Bereich 62 ist mit einer geringeren Wanddicke ausgeführt und wird bei eingesteckter Flügelspitze 34 in Richtung der Einsenkung 60 verpresst, so dass Material des Flügelkörpers 32 in diese Einsenkung 60 hineingedrückt wird. Dadurch wird die Flügelspitze 34 am Flügelkörper 32 fixiert.

In der Figur 3 besitzt der Einsteckzapfen 54 einen Rasthaken 64, der in eine an der Innenseite der Schmalseitenwand beziehungsweise Außenwand 46 des Flügelkörpers 32 vorgesehene, nicht dargestellte Einsenkung oder Rastaufnahme einrastet, wenn die Flügelspitze 34 in den Flügelkörper 32 eingeschoben ist.

Die Figur 4 zeigt einen Teil des Flügels 20 mit in den Flügelkörper 32 eingeschobener Flügelspitze 34, wobei deutlich erkennbar ist, dass die Fachkammern 48 sich bis in den Grund der Flügelspitze 34 fortsetzen, so dass von dort in geeigneter Weise, zum Beispiel über eine Austrittsöffnung 58, Schmiermittel ausströmen kann. Außerdem ist erkennbar, dass nach dem Ablängen des Flügelkörpers 32 auf geeignete Länge lediglich die Flügelspitze 34 aufgesetzt werden muss, um den Flügel 20 fertig zu stellen. Im Reparaturfall, das heißt bei verschlissener Flügelspitze 34, muss diese lediglich vom Flügelkörper 32 abgezogen und gegen eine neue Flügelspitze 34 ausgetauscht werden.

## Patentansprüche

1. Flügel (20) für eine Rotorpumpe (10) mit einem Pumpengehäuse (12) und einem darin drehbar gelagerten Rotor (18), wobei der Flügel (20) verschieblich im Rotor (18) gelagert ist und mit seiner aus dem Rotor (18) herausragenden, an einem Flügelkörper (32) vorgesehenen Flügelspitze (34) an einer Innenumfangsfläche des Pumpengehäuses (12) anliegt, wobei die Flügelspitze (34) ein separates Bauteil ist und den Flügelkörper (32) in dessen Längsrichtung (36) fortsetzt, **dadurch gekennzeichnet, dass** der Flügelkörper (32) extrudiert oder stranggegossen ist und quer zu seiner Längsrichtung (36) eine Fachwerkstruktur mit in Längsrichtung (36) verlaufenden Fachwänden (40, 42, 44) und Fachkammern (48) aufweist.

2. Flügel nach Anspruch 1, **dadurch gekennzeichnet, dass** das Fachwerk (38) wenigstens eine interne Fachwand (40, 42, 44) besitzt.

3. Flügel nach Anspruch 2, **dadurch gekennzeichnet, dass** die interne Fachwand (42) einen von 0° und von 90° abweichenden Winkel zu den externen Fachwänden oder Außenwänden (46) des Flügels (20) aufweist.

4. Flügel nach einem der vorhergehenden Ansprüche, **dadurch gekennzeichnet, dass** der Flügelkörper (32) von einem Endlosprofil abgelängt ist.

5. Flügel nach einem der vorhergehenden Ansprüche, **dadurch gekennzeichnet, dass** die Flügelspitze (34) am freien Ende des Flügelkörpers (32) in das Fachwerk (38) eingesetzt ist.

6. Flügel nach einem der vorhergehenden Ansprüche, **dadurch gekennzeichnet, dass** die Flügelspitze (34) den Fachkammern (48) des Fachwerks (38) entsprechende Einsteckzapfen (50, 52, 54), insbesondere hohle Einsteckzapfen (50, 52, 54), aufweist.

7. Flügel nach Anspruch 6, **dadurch gekennzeichnet, dass** wenigstens ein Einsteckzapfen (54) an seiner in eine Fachkammer (48) einzuführenden und an der Innenwand der Fachkammer (48) anliegenden Außenfläche eine Einsenkung (60) oder Ausnehmung aufweist.

8. Flügel nach Anspruch 7, **dadurch gekennzeichnet, dass** der bei eingestecktem Zapfen (54) der Einsenkung (60) oder Ausnehmung gegenüberliegende Bereich (62) der Fachkammer (48) in die Einsenkung (60) oder Ausnehmung hineinverformbar ist.

9. Flügel nach Anspruch 7, **dadurch gekennzeichnet, dass** der bei eingestecktem Zapfen (54) der Einsenkung (60) oder Ausnehmung gegenüberliegende Bereich (62) der Fachkammer (48) ein in die Einsenkung (60) oder Ausnehmung einrastbares Rastelement aufweist, wobei das Rastelement ein Vorsprung oder ein elastischer Rasthaken (64) ist.

10. Flügel nach einem Anspruch 8 oder 9, **dadurch gekennzeichnet, dass** der Bereich (62) an der Längsbreitseite und/oder an der Längsschmalseite des Flügelkörpers (32) oder der Flügelspitze (34) sich befindet.

11. Flügel nach einem der vorhergehenden Ansprüche, **dadurch gekennzeichnet, dass** der Flügelkörper (32) aus Metall,, Kunststoff oder einer Mischung hiervon und/oder die Flügelspitze (34) aus Metall, Keramik, Kunststoff oder einer Mischung hiervon besteht.

12. Flügel nach einem der vorhergehenden Ansprüche, **dadurch gekennzeichnet, dass** am Flügelkörper (32) zwei Flügelspitzen (34) montiert sind.

13. Rotorpumpe (10) mit einem Flügel (20) nach einem der vorhergehenden Ansprüche.

14. Rotorpumpe nach Anspruch 13, **dadurch gekennzeichnet, dass** sie eine Vakuumpumpe ist.

## Claims

1. Vane (20), for a rotor pump (10) having a casing (12) and a rotor (18) which is rotatably mounted therein, the vane (20) being displaceably mounted in the rotor (18) and bearing against an inner circumferential surface of the pump casing (12) by its tip (34) which projects out of the rotor (18) and which is provided on a main body (32) of the vane, the tip (34) of the vane being a separate component and forming a continuation of the main body (32) of the vane in the longitudinal direction (36) of said main body (32), **characterised in that** the main body (32) of the vane is extruded or continuous cast and has, transversely to its longitudinal direction (36), a truss structure having walls (40, 42, 44) and compartments (48) extending in the longitudinal direction (36).

2. Vane according to claim 1, **characterised in that** the truss (38) has at least one internal wall (40, 42, 44).

3. Vane according to claim 2, **characterised in that** the internal wall (42) of the truss is at an angle other than 0° or 90° to the external walls of the truss or the outer walls (46) of the vane (20).

4. Vane according to one of the preceding claims, **characterised in that** the main body (32) of the vane is cut to length from a continuous profile.

5. Vane according to one of the preceding claims, **characterised in that** the tip (34) of the vane is inserted in the truss (38) at the free end of the main body (32) of the vane.

6. Vane according to one of the preceding claims, **characterised in that** the tip (34) of the vane has spigots for insertion (50, 52, 54), and in particular hollow spigots for insertion (50, 52, 54), which correspond to the compartments (48) of the truss (38)

7. Vane according to claim 6, **characterised in that** at least one spigot for insertion (54) has a depression (60) or opening **in that** one of its outer faces which is to be inserted in a compartment (48) of the truss and which is to rest against the inner wall of the compartment (48).

8. Vane according to claim 7, **characterised in that** that region (62) of the compartment (48) of the truss which is situated opposite the depression (60) or opening when the spigots (54) are inserted can be deformed into the depression (60) or opening.

9. Vane according to claim 7, **characterised in that** that region (62) of the compartment (48) of the truss which is situated opposite the depression (60) or opening when the spigots (54) are inserted has a latching member which is able to latch into the depression (60) or opening, the latching member being a projection or a resilient latching hook (64).

10. Vane according to one claim 8 or 9, **characterised in that** the region (62) is situated on the wide longitudinal side and/or narrow longitudinal side of the main body (32) of the vane or of the tip (34) of the vane.

11. Vane according to one of the preceding claims, **characterised in that** the main body (32) of the vane comprises metal, plastics material or a mixture thereof and/or the tip (34) of the vane comprises metal, ceramic material, plastics material or a mixture thereof.

12. Vane according to one of the preceding claims, **characterised in that** two tips (34) of the vane are mounted on the main body (32) of the vane.

13. Rotor pump (10) having a vane (20) according to one of the preceding claims.

14. Rotor pump according to claim 13, **characterised in that** it is a vacuum pump.

## Revendications

1. Pale (20) pour une pompe à rotor (10) comportant un carter (12) et un rotor (18) monté rotatif dans ce dernier, ladite pale (20) étant logée mobile dans le rotor (18) et, avec sa pointe (34) prévue sur un corps de pale (32) et s'avançant hors du rotor (18), étant en appui sur une surface périphérique intérieure du carter (12) de la pompe, la pointe de pale (34) étant une pièce séparée et prolongeant le corps de pale (32) dans son sens longitudinal (36), **caractérisée en ce que** le corps de pale (32) est extrudé ou coulé en continu et comporte, transversalement à son sens longitudinal (36), une structure cloisonnée avec des cloisons (40, 42, 44) et des chambres (48) s'étendant dans le sens longitudinal (36).

2. Pale selon la revendication 1, **caractérisée en ce que** la structure cloisonnée (38) comporte au moins une cloison (40, 42, 44) intérieure.

3. Pale selon la revendication 2, **caractérisée en ce que** la cloison (42) intérieure forme avec les cloisons externes ou les parois extérieures (46) de la pale (20) un angle différent de 0° et de 90°.

4. Pale selon l'une quelconque des revendications précédentes, **caractérisée en ce que** le corps de pale (32) est coupé à longueur dans un profilé continu.

5. Pale selon l'une quelconque des revendications précédentes, **caractérisée en ce que** la pointe de pale (34) est insérée dans la structure cloisonnée (38) au niveau de l'extrémité libre du corps de pale (32).

6. Pale selon l'une quelconque des revendications précédentes, **caractérisée en ce que** la pointe de pale (34) comporte des tenons d'enfichage (50, 52, 54), en particulier de tenons d'enfichage (50, 52, 54) creux, correspondant aux chambres (48) de la structure cloisonnée (38).

7. Pale selon la revendication 6 **caractérisée en ce qu'**au moins un tenon d'enfichage (54) comporte un creux (60) ou un évidement sur sa face extérieure à enficher dans une chambre (48) et en appui contre la paroi intérieure de la chambre (48).

8. Pale selon la revendication 7 **caractérisée en ce que** la zone (62) de la chambre (48), située en face du creux (60) ou de l'évidement dans la position insérée du tenon (54), est apte à se déformer pour s'engager dans le creux (60) ou l'évidement.

9. Pale selon la revendication 7, **caractérisée en ce que** la zone (62) de la chambre (48), située en face du creux (60) ou de l'évidement dans la position insérée du tenon (54), comporte un élément de blocage apte à se bloquer dans le creux (60) ou l'évidement, ledit élément de blocage étant une saillie ou un crochet (64) élastique.

10. Pale selon la revendication 8 ou 9, **caractérisée en ce que** la zone (62) se situe sur le grand côté longitudinal et /ou sur le petit côté longitudinal du corps de pale (32) ou de la pointe de pale (34).

11. Pale selon l'une quelconque des revendications précédentes, **caractérisée en ce que** le corps de pale (32) est réalisé en métal, en matière plastique ou dans un mélange de ceux-ci, et/ou la pointe de pale (34) est réalisée en métal, en céramique, en matière plastique ou dans un mélange de ceux-ci.

12. Pale selon l'une quelconque des revendications précédentes, **caractérisée en ce que** deux pointes de pale (34) sont montées sur le corps de pale (32).

13. Pompe à rotor (10) comportant une pale (20) selon l'une quelconque des revendications précédentes.

14. Pompe à rotor selon la revendication 13, **caractérisée en ce qu'**il s'agit d'une pompe à vide.
